# EUROPÄISCHE PATENTSCHRIFT

(11) **EP 0 183 908 B1**
(45) Veröffentlichungstag und Bekanntmachung des Hinweises auf die Patenterteilung: **03.08.1988**
(21) Anmeldenummer: 85108019.2
(22) Anmeldetag: 28.06.1985
(51) Int. Cl.: C10B 21/22, C10B 21/18

(54) **Verfahren zur Verringerung des NOx-Gehaltes im Rauchgas bei der Beheizung von Verkokungsöfen und Verkokungsofen zur Durchführung des Verfahrens**
Process for the diminution of the NOx content of flue gases when heating coke ovens, and coke oven for carrying out the process
Procédé pour la diminution de la teneur en NOx des fumées lors du chauffage de fours à coke et four à coke pour la mise en oeuvre du procédé

(30) Priorität: 01.12.1984 DE 3443976
(43) Veröffentlichungstag der Anmeldung: 11.06.1986
(73) Patentinhaber: Krupp Koppers GmbH, 45143 Essen (DE)
(72) Erfinder: Janicka, Johannes, Dr. Dipl.-Ing., D-4200 Oberhausen 12 (DE); Jakobi, Wilhelm, Dipl.-Ing., D-4300 Essen 1 (DE); Dürselen, Heinz, Dipl.-Ing., D-4300 Essen 14 (DE); Meyer, Günter, Dr. Dipl.-Ing., D-4300 Essen 1 (DE)

(56) Entgegenhaltungen:
- DE-A- 1 571 657
- DE-B- 1 147 559
- GB-A- 1 007 607

## Beschreibung

Verfahren zur Verringerung des NOₓ₋Gehaltes im Rauchgas bei der Beheizung von Verkokungsöfen und Verkokungsofen zur Durchführung des Verfahrens.

Die Erfindung betrifft ein Verfahren zur Verringerung des NOₓ₋Gehaltes im Rauchgas bei der Beheizung von Verkokungsöfen mit paarweise zusammenarbeitenden Heizzügen, hoch und tief liegenden Verbrennungsstufen sowie einer Rauchgasrückführung in Höhe der Heizzugsohle (Kreisstrom). Die Erfindung betrifft ferner einen Verkokungsofen zur Durchführung dieses Verfahrens.

Es ist bekannt, dass es sich bei den in Verkokungsöfen gebildeten Stickoxiden in erster Linie um sogenanntes thermisches NO_{X} handelt, deren Bildungsraten nahezu linear vom Produkt der Sauerstoff-und Stickstoffkonzentrationen in der Flamme sowie exponentiell von der Flammentemperatur abhängen.

Die bekannten Massnahmen zur Reduktion der Noₓ₋Bildung zielen auf eine Verminderung der Flammentemperatur durch Rauchgasrückführung oder auf eine Verringerung der Sauerstoff- und Stickstoffkonzentrationen durch partielle Verbrennung.

Das Prinzip der Rauchgasrückführung ist bei Verkokungsöfen insbesondere in Form des Koppers-Kreisstrom-Ofens verwirklicht. Hierbei wird durch ein oder zwei Öffnungen in jeder zweiten Binderwand in Höhe der Heizzugsohle dem Luft- und Heizgasstrom Rauchgas zugemischt, das in erster Linie durch Verringerung der maximalen Flammentemperatur, aber auch durch Reduktion der O_{Z}- und N₂-Konzentration, eine deutliche Verringerung der NOₓ₋Produktionsraten bewirkt.

Das NOₓ₋Reduktionsprinzip der partiellen Verbrennung wird in Verkokungsöfen in Form einer Stufenbeheizung genutzt.

Mit dem Ziel, die NOₓ₋Emission in Verkokungsöfen noch weiter zu senken, sind theoretische und experimentelle Untersuchungen durchgeführt worden. Als wesentliche Erkenntnis dieser Studien bleibt festzuhalten, dass eine Kombination der NOₓ₋Re- duktionsprinzipien, Rauchgasrückführung (Kreisstrombeheizung) und partielle Verbrennung (Stufenbeheizung) mit zwei Stufen, zu einer weiterführenden Verringerung der NOₓ₋Produktion führen kann.

Grundsätzlich ist die Kombination von Stufenbeheizung und Kreisstrombeheizung bei Verkokungsöfen bekannt. Die genannten Untersuchungen zeigen aber, dass eine willkürliche Kombination von Kreisstrombeheizung und Stufenbeheizung nicht zwangsläufig zu einer nennenswerten NO_{X}-Reduktion führt. Nur bei einer optimalen Kombination von Stufenbeheizung, Kreisstrombeheizung und Anordnung der zweiten Verbrennungsstufe ist eine maximale NOx-Verringerung erzielbar.

Ausgehend von den Ergebnissen dieser Untersuchungen wird erfindungsgemäss die Kombination folgender Massnahmen vorgeschlagen:
a) Die Kreisstromrate, das ist der Volumenstrom des rückgeführten Rauchgases dividiert durch den Rauchgasvolumenstrom ohne rückgeführtes Rauchgas, wird zwischen 20% und 50% eingestellt;
b) das Stufenverhältnis, das ist bei Starkgasbetrieb der Luftvolumenstrom der unteren Stufe dividiert durch den gesamten Luftvolumenstrom und bei Schwachgasbetrieb die Summe von Luft- und Schwachgasvolumenstrom der unteren Stufe dividiert durch die Summe des gesamten Luft- und Schwachgasvolumenstroms, wird zwischen 40% und 70% eingestellt;
c) die zweite Verbrennungsstufe wird zwischen 35% und 55% der Heizzughöhe angeordnet.

Eine im Hinblick auf minimale NOₓ₋Emission bevorzugte Kombination sieht vor, dass die Kreisstromrate zwischen 35% und 45% und das Stufenverhältnis zwischen 50% und 65% eingestellt wird und dass die zweite Verbrennungsstufe zwischen 40% und 50% der Heizzughöhe angeordnet wird.

Zur Durchführung des erfindungsgemässen Verfahrens wird schliesslich ein Verkokungsofen vorgeschlagen, der dadurch gekennzeichnet ist, dass die sekundäre Luftzufuhr und die sekundäre Schwachgaszufuhr zu den zweiten, hoch liegenden Verbrennungsstufen ausschliesslich innerhalb der die Heizzugpaare jeweils begrenzenden Binderwänden angeordnet sind, wobei die sekundäre Luftzufuhr und die sekundäre Schwachgaszufuhr jeweils beiderseits der Binderwände und in gleicher Höhenlage in die benachbarten Heizzüge münden.

In den Zeichnungen sind Ausführungsformen dieses Verkokungsofens enthalten. Dabei sind die Zufuhr der Verbrennungsmedien von den hier nicht eingezeichneten Regeneratoren zu den Heizzügen, die Schaltung der Regeneratoren, der Heizzüge bzw. Heizungspaare sowohl für Verbundöfen, d.h. Verkokungsöfen mit wahlweiser Starkgas- oder Schwachgasbeheizung, als auch für Starkgasöfen dargestellt. In den Zeichnungen ist die Richtung des Medienverlaufs (Luft, Schwachgas, Starkgas, Abgas) während einer Heizperiode durch Pfeile gekennzeichnet. Da es sich hier um Regenerativöfen handelt, wechselt der Verlauf der Medien für die zweite Periode.
Fig. 1 zeigt zwei nebeneinanderliegende Heizzugpaare eines Verbundofens im vertikalen Längsschnitt A-A nach Fig. 2,
Fig. 2 den horizontalen Querschnitt B-B dieser zwei Heizzugpaare nach Fig. 1,
Fig. 3 zwei nebeneinanderliegende Heizzugpaare eines Starkgasofens im vertikalen Längsschnitt C-C nach Fig. 4 und
Fig. 4 den horizontalen Querschnitt D-D der zwei Heizzugpaare nach Fig. 3.

In den Zeichnungen bedeuten:

Die strömenden Medien werden wie folgt den beflammten Heizzügen 2 zugeführt:
Primärluft vom Luftgenerator über die Kanäle 3 und die regelbaren Austritte 4
Primärschwachgas vom Gasregenerator über die Kanäle 5 und die regelbaren Austritte 6
Starkgas über die Kanäle 7 und die auswechselbaren Düsen 8
Sekundärluft über die Kanäle 9 und die regelbaren Austritte 10
Sekundärschwachgas über die Kanäle 11 und die regelbaren Austritte 12
Rückgas über die regelbaren Kanäle 13 (Kreisstrom- öffnungen).

Über die Höhe 14 findet im beflammten Heizzug die partielle Verbrenung statt.

Der Weg der Rauchgase führt vom beflammten Heizzug 2 über die Umkehrstelle 15 (ein Teil über den Differentialkanal 16) in den unbeflammten Heizzug 2a und über die Düsen und Kanäle 4a, 3a, 6a, 5a, 1 Oa, 9a, 12a, 11 a in die (nicht dargestellten) Abgasregeneratoren.

In Fig. 1 und 2 ist die Strömungsrichtung der Medien sowohl für Schwach- als auch für Starkgasbetrieb durch Pfeile gekennzeichnet. Bei Schwachgasbetrieb strömt jedoch kein Starkgas, während bei Starkgasbetrieb die Schwachgaskanäle Verbrennungsluft führen.

Die seitliche Begrenzung eines Heizungspaares 1 erfolgt durch die Läuferwände 17 und die von den Kanälen 9 und 11 durchsetzen Binderwände 18. Die Teilung des Heizungspaares 1 in die Heizzüge 2 und 2a geschieht durch die Binderwand 19, die von der Umkehrstelle 15 und der Kreisstromöffnung 13 durchsetzt wird.

Durch die Unterscheidung bzw. räumliche Trennung der Binderwände nach «Kreisstrom-besitzend» und «Luftkanal-besitzend» werden in Kombination mit den freisetzenden Starkgasaustritten günstige Strömungsbedingungen sichergestellt, die eine weitgehende Einmischung des Kreisstroms in die Verbrennungsmedien der unteren Stufe ermöglichen.

## Patentansprüche

1. Verfahren zur Verringerung des NOₓ-Gehaltes im Rauchgas bei der Beheizung von Verkokungsöfen mit paarweise zusammenarbeitenden Heizzügen, hoch und tief liegenden Verbrennungsstufen sowie einer Rauchgasrückführung in Höhe der Heizzugsohle (Kreisstrom), gekennzeichnet durch die Kombination folgender Massnahmen:
a) Die Kreisstromrate, das ist der Volumenstrom des rückgeführten Rauchgases dividiert durch den Rauchgasvolumenstrom ohne rückgeführtes Rauchgas, wird zwischen 20% und 50% eingestellt;
b) das Stufenverhältnis, das ist bei Starkgasbetrieb der Luftvolumenstrom der unteren Stufe dividiert durch den gesamten Luftvolumenstrom und bei Schwachgasbetrieb die Summe von Luft- und Schwachgasvolumenstrom der unteren Stufe dividiert durch die Summe des gesamten Luft- und Schwachgasvolumenstroms, wird zwischen 40% und 70% eingestellt;
c) die zweite Verbrennungsstufe wird zwischen 35% und 55% der Heizzughöhe angeordnet.

2. Verfahren nach Anspruch 1, dadurch gekennzeichnet, dass die Kreisstromrate zwischen 35% und 45% und das Stufenverhältnis zwischen 50% und 65% eingestellt wird und dass die zweite Verbrennungsstufe zwischen 40% und 50% der Heizzughöhe angeordnet wird.

3. Verkokungsofen zur Durchführung des Verfahrens nach Anspruch 1 und 2, dadurch gekennzeichnet, dass die sekundäre Luftzufuhr (9) und die sekundäre Schwachgaszufuhr (11) zu den zweiten, hoch liegenden Verbrennungsstufen ausschliesslich innerhalb der die Heizzugpaare (1) jeweils begrenzenden Binderwände (18) angeordnet sind, wobei die sekundäre Luftzufuhr (9) und die sekundäre Schwachgaszufuhr (11) jeweils beiderseits der Binderwände (18) und in gleicher Höhenlage in die benachbarten Heizzüge (2) münden.

## Claims

1. Process for reducing the NOₓ content in the flue gas when heating coke ovens with heating flues interacting in pairs, high-level and low-level combustion stages and a flue gas recycle at the level of the heating flue base (circulating flow), characterized by the combination of the following measures:
a) the circulating flow rate, that is to say the volumetric flow of the recycled flue gas divided by the volumetric flue gas flow without recycled flue gas, is set at between 20% and 50%;
b) the stage ratio, that is to say, in rich gas operation, the volumetric air flow of the lower stage divided by the total volumetric air flow and, in lean gas operation, the sum of the volumetric flows of air and lean gas of the lower stage divided by the sum of the total volumetric flows of air and lean gas, is set at between 40% and 70%; and
c) the second combustion stage is located at between 35% and 55% of the height of the heating flue.

2. Process according to Claim 1, characterized in that the circulating flow rate is set at between 35% and 45% and the stage ratio is set at between 50% and 65% and that the second combustion stage is located at between 40% and 50% of the height of the heating flue.

3. Coke oven for carrying out the process according to Claim 1 and 2, characterized in that the secondary air supply (9) and the secondary lean gas supply (11) to the second, high-level combustion stages are located exclusively within the binder walls (18), confining each of the heating flue pairs (1), the secondary air supply (9) and the secondary lean gas supply (11) each leading into the adjoining heating flues (2) on either side of the binder walls (18) and at the same height level.

## Revendications

1. Procédé de réduction de la teneur en Noₓ des gaz de fumée produits lors du chauffage des fours à coke comportant des carneaux coopérant par paires, des étages de combustion situés en position haute et en position basse, ainsi qu'un recyclage des gaz de fumée au niveau de la sole des carneaux de chauffage (circuit fermé), caractérisé par la combinaison des caractéristiques suivantes:
a) le taux de recyclage, c'est-à-dire le débit volumique des gaz de fumée recyclés, divisés par le débit volumique de gaz de fumée sans gas de fumée recyclés, est réglé entre 20% et 50%,
b) le rapport d'étage, c'est-à-dire, dans le fonctionnement en gaz forts, le courant volumique d'air de l'étage inférieur, divisé par le courant volumique d'air total et, en fonctionnement en gas faible, la somme du courant volumique d'air et du courant volumique de gaz faible de l'étage inférieur, divisé par la somme du courant volumique total d'air et de gaz faible, est réglée sur une valeur comprise entre 40% et 70%,
c) le deuxième étage de combustion est placé à une hauteur comprise entre 35% et 50% de la hauteur des carneaux de chauffage.

2. Procédé selon la revendication 1, caractérisé par le fait que le taux de recyclage est réglé sur une valeur comprise entre 35% et 45% et le rapport d'étage sur une valeur comprise entre 50% et 65% et par le fait que le deuxième étage de combustion est agencé à un niveau compris entre 40% et 50% de la hauteur des carneaux de chauffage.

3. Four à coke pour la mise en oeuvre du procédé selon les revendications 1 et 2, caractérisé par le fait que l'arrivée d'air secondaire et l'arrivée de gaz pauvre secondaire (11) alimentant les deuxièmes étages de combustion situés en position haute sont agencés exclusivement à l'intérieur des cloisons de liaison (18) qui limitent respectivement les paires de carneaux (1) de chauffage, l'arrivée (9) d'air secondaire et l'arrivée (11) de gaz pauvre secondaire débouchant respectivement des deux côtés des cloisons de liaison (18) dans les carneaux (2) de chauffage adjacents à ces cloisons et d'un même niveau.
